# EUROPÄISCHE PATENTSCHRIFT

(11) **EP 1 172 186 B1**
(45) Veröffentlichungstag und Bekanntmachung des Hinweises auf die Patenterteilung: **18.08.2004**
(21) Anmeldenummer: 01114936.6
(22) Anmeldetag: 20.06.2001
(51) Int. Cl.: B26D 7/00, B26D 7/26

(54) **Vorrichtung zum Schneiden von blattförmigem Gut**
Device for cutting sheet material
Dispositif pour la coupe de matériaux en feuille

(30) Priorität: 14.07.2000 EP 00115271
(43) Veröffentlichungstag der Anmeldung: 16.01.2002
(73) Patentinhaber: Adolf Mohr Maschinenfabrik GmbH & Co. KG, 65719 Hofheim am Taunus (DE)
(72) Erfinder: Zscheile, Thomas, 60529 Frankfurt (DE)
(74) Vertreter: Quermann, Helmut, Dipl.-Ing.

(56) Entgegenhaltungen:
- DE-A- 4 206 338
- DE-C- 4 440 754
- DE-C- 19 629 285
- GB-A- 566 754

## Beschreibung

Die Erfindung betrifft eine Vorrichtung zum Schneiden von blattförmigem Gut, insbesondere in Form von Stapeln, mit einem Traggestell, einem darin zwangsgeführten und bei gleichzeitiger seitlicher Bewegung auf- und abwärtsbewegbaren Messer, zwei in unterschiedlichen Winkeln schräg angeordneten wälzgelagerten Linearführungen für einen das Messer aufnehmenden Messerträger und Antriebsmitteln zum Bewegen des Messerträgers, wobei die jeweilige Linearführung mindestens eine mit dem Traggestell verbundene Führungsschiene und einen zwangsgeführten Führungswagen aufweist.

Eine Vorrichtung dieser Art ist aus der DE 44 40 754 C1 bekannt. Dort weist die jeweilige Linearführung eine traggestellseitige Führungsschiene auf, in der ein Führungswagen zwangsgeführt ist. Mit dem Führungswagen ist ein Zapfen verbunden, der schwenkbar in einer Bohrung des Messerträgers gelagert ist. Den Zapfen umgibt ein Radialnagellager. Zwischen dem Messerträger und einer auf einen Gewindeabschnitt des Zapfens aufgeschraubten Mutter ist ein Axiallager vorgesehen, des weiteren ist ein Axiallager zwischen dem Führungswagen und dem Messerträger angeordnet. Nachteilig ist bei dieser Vorrichtung der große Abstand zwischen der Lagerebene der Linearführung und der Lagerebene des Messerträgers im Zapfen. Weil über die Lagerung des Messerträgers die Position der Schnittebene des vom Messerträger gehaltenen Messers weitgehend vorgegeben wird, ergeben sich erhebliche Abstände zwischen der Schnittebene und der Führungsebene des Messerträgers im Traggestell, womit hohe Biegemomente beim Schnitt in das Traggestell eingeleitet werden. Um diese aufnehmen zu können, sind die Schwenklagerung sowie die Linearführung entsprechend stark zu dimensionieren, womit ein hoher Bau- und Kostenaufwand einhergeht, ferner muss eine erhebliche zusätzliche Masse beim Schnitt bewegt werden. Abgesehen hiervon bedingen die hohen, beim Schnitt in den die Führungsschiene umschließenden Führungswagen eingeleiteten Momente, dass die Linearführung aufgeweitet wird. Die Folge ist eine wenig präzise Führung des Messers und damit eine Schnittungenauigkeit.

Weitere Vorrichtungen zum Schneiden von blattförmigem Gut, die wälzgelagerte Linearführungen für den Messerträger aufweisen, sind aus der DE 42 06 338 A1 und der DE 196 29 285 C1 bekannt. Eine Vorrichtung zum Schneiden von blattförmigem Gut, die eine gleitgelagerte Linearführung für den Messerträger aufweist, ist in der G-A- 566 754 beschrieben.

Es ist Aufgabe der vorliegenden Erfindung, eine steife Lagerung eines Messerträgers im Traggestell zu erreichen, insbesondere durch eine optimale Lagerungsposition des Messerträgers sowie minimale Biegemomente, die beim Schneiden über die Messerlagerung in das Traggestell eingeleitet werden.

Gelöst wird die Aufgabe bei einer Vorrichtung der eingangs genannten Art dadurch, dass der Messerträger im Bereich der jeweiligen Linearführung mit einem Lagerelement versehen ist, das schwenkbar in einer Bohrung des Führungswagens gelagert ist, wobei der resultierande Kraftangriffspunkt des Lagerelements zumindest annähernd mit der Schrittebene zusammenfällt.

Wesentlich ist, dass das Lagerelement, das insbesondere als Bolzen oder Zapfen ausgebildet ist, schwenkbar im Führungswagen gelagert ist. Dadurch kann der resultierende Kraftangriffspunkt des Lagerelementes beliebig dicht bezüglich der Schnittebene positioniert werden. Vorzugsweise wird Der resultierende Kraftangriffspunkt des Lagerelementes ist so gewählt, dass er zumindest annähernd mit der Schnittebene zusammenfällt. Es entsteht damit beim Schneiden ein eindeutig gerichtetes, allerdings im Betrag kleines Biegemoment, das von dem jeweiligen Lagerelement in den Führungswagen eingeleitet wird. Vorzugsweise erfolgt die Lagerung des Lagerelementes im Führungswagen und die Lagerung des Führungswagens in der jeweiligen Führungsschiene im wesentlichen in einer Ebene. Die Schneidkräfte werden somit, ohne nennenswerte Biegemomente, vom Messer/Messerträger über das jeweilige Lagerelement in den Führungswagen und von dort in die jeweilige Führungsschiene übertragen. Aufgrund der erfindungsgemäßen Gestaltung und Anordnung der vorgenannten Bauteile erfolgt keine Aufweitung des Lagerbereiches und es ist kein undefiniertes Spiel der sich relativ zueinander bewegenden Teile zu verzeichnen.

Die zwangsgeführte Lagerung des Führungswagens kann auf unterschiedliche Art und Weise bewerkstelligt werden. So besteht die Möglichkeit, nur eine Führungsschiene vorzusehen, in der der Führungswagen formschlüssig gelagert ist. Es ist gleichfalls denkbar, im Bereich der jeweiligen Linearführung zwei Führungsschienen vorzusehen, die ein Führungsschienenpaar bilden, zwischen denen der Führungswagen angeordnet ist und in denen er zwangsgeführt ist. Das Führungsschienenpaar kann durchaus eine Baueinheit bilden, somit im wesentlichen U-förmigen Querschnitt aufweisen, wobei in die beiden Schenkel die Führungsschienen integriert sind und im Bereich des die beiden Schenkel verbindenden Steges die Baueinheit mit dem Traggestell verbunden ist.

Gemäß einer zweckmäßigen Ausgestaltung der Erfindung ist vorgesehen, dass das Lagerelement fest mit dem Messerträger verbunden ist. Diese feste Verbindung kann beispielsweise dadurch erzielt werden, dass das Lagerelement, konkret der Bolzen, mit dem Messerträger verschraubt ist.

Gemäß einer bevorzugten Ausführungsform ist vorgesehen, dass die Lagerung des Lagerelementes im Führungswagen wälzgelagert erfolgt. Dies kann unter Verwendung von Axial- und Radiallagern geschehen, insbesondere Nadellagern, um mit minimalem Bauraum für die Lagerung auszukommen. Die Axial- und die Radiallagerung des Lagerelementes im Führungswagen erfolgt beispielsweise mittels zweier geteilter Axial/Radial-Lager, die in den Führungswagen eingesetzt sind und beim Einschrauben des Bolzens in den Messerbalken verspannt werden.

Gemäß einer spezifischen Gestaltung ist vorgesehen, dass der in der langen Führungsschiene bzw. den langen Führungsschienen angeordnete kürzere Führungswagen eine relativ große Länge aufweist. Diese sollte mindestens der halben Länge der jeweiligen Führungsschiene entsprechen. Hierdurch ist eine kippungsfreie Führung des Führungswagens in der Führungsschiene bzw. in den Führungsschienen gewährleistet.

Als besonders vorteilhaft wird es angesehen, wenn die jeweilige Führungsschiene einen im wesentlichen M- oder V-förmigen Querschnitt und der der jeweiligen Führungsschiene zugewandte Abschnitt des Führungswagens einen im wesentlichen V-förmigen Querschnitt aufweist. Durch Zusammenwirken der jeweiligen Querschnitte ist eine präzise Führung des Führungswagens in der jeweiligen Führungsschiene sowohl in der Ebene der Schnittlinie bzw. einer parallel zu dieser verlaufenden Ebene sowie senkrecht zu dieser Ebene gewährleistet.

Die Wälzlagerung des Führungswagens in der Führungsschiene bzw. den Führungsschienen kann beispielsweise mittels eines zwischen diesen zwangsgeführten Käfigs erfolgen. Bei einem Zusammenwirken der M-förmigen und V-förmigen Führungsquerschnitte ist der Käfig im Querschnitt vorzugsweise V-förmig ausgebildet. Er kann als Winkel-Flachkäfig gestaltet sein, der eine Vielzahl von Wälzkörpern aufnimmt. - Es ist durchaus denkbar, statt einer Führung unter Verwendung eines Käfigs eine Umlaufführung von Wälzelementen vorzusehen, insbesondere eine Rollenumlaufführung.

Um den Messerträger präzise zum Lager bzw. dem Traggestell ausrichten zu können, sollte zumindest im Bereich eines der beiden Messerträgerlager ein Exzenter zum Verstellen des Lagerelementes relativ zum Messerträger vorgesehen sein.

Der Messerträger kann auf unterschiedliche Art und Weise betätigt werden, beispielsweise einseitig oder zweiseitig. Beim zweiseitigen Angreifen eines Kraftmittels am Messerträger können, da keine hohen Kräfte durch den Messerträger eingeleitet werden brauchen, der Messerträger und die diesem zugeordneten Linearführungen geringer dimensioniert werden. Bei dem jeweiligen Kraftmittel handelt es sich beispielsweise um einen Hydraulikzylinder oder einen elektromotorischen Antrieb unter Verwendung eines Kurbeltriebes.

Von besonderem Vorteil ist bei der erfindungsgemäßen Lagerung des Messerträgers im Traggestell, dass die Symmetrieebene der Linearführung (des Führungswagen in der jeweiligen Führungsschiene) und die Symmetrieebene der Rotativführung (des Lagerbolzens im Führungswagen) im wesentlichen zusammenfallen, wobei sich auch die Schneidebene im Bereich dieser Ebene bzw. Ebenen befinden sollte.

Weitere Merkmale der Erfindung sind in den Unteransprüchen sowie der Beschreibung der Figuren und den Figuren selbst dargestellt, wobei bemerkt wird, dass alle Einzelmerkmale und alle Kombinationen von Einzelmerkmalen erfindungswesentlich sind.

In den Figuren ist die Erfindung anhand mehrerer bevorzugter Ausführungsbeispiele einer Planschneidmaschine dargestellt, ohne auf diese beschränkt zu sein. Es stellt dar:
- Figur 1: eine Stirnansicht der erfindungsgemäßen Schneidmaschine mit strichliert angedeuteten, erfindungsrelevanten Bauteilen, bezogen auf ein erstes Ausführungsbeispiel,
- Figur 2: eine Seitenansicht der in Figur 1 gezeigten Schneidmaschine mit strichliert angedeuteten, erfindungsrelevanten Bauteilen,
- Figur 3: eine vergrößerte Darstellung des in Figur 1 gezeigten, für die Erfindung relevanten Bereiches der Schneidmaschine, von vorn gesehen,
- Figur 4: einen Schnitt durch die Schneidmaschine gemäß der Linie B-B in Figur 3,
- Figur 5: einen Schnitt durch die Schneidmaschine gemäß der Linie A-A in Figur 3,
- Figur 6: eine vergrößerte Darstellung der in Figur 5 gezeigten Verbindung von Messerträger und Bestandteil des Traggestells bildendem Ständer der Schneidmaschine,
- Figur 7: eine gegenüber der Ausführungsform nach Figur 6 geringfügig modifizierte Gestaltung des Führungs- und Lagerungsbereiches des Messerträgers,
- Figuren 8 bis 11: weitere modifizierte Ausführungsformen des Führungs- und Lagerungsbereiches des Messerträgers im Traggestell, veranschaulicht in einer Schnittdarstellung gemäß Figur 6.

Eine erste Ausführungsform der erfindungsgemäßen Schneidmaschine ist grundsätzlich in den Figuren 1 und 2 schematisch dargestellt, ferner detaillierter bezüglich des Führungs- und Lagerungsbereiches des Messerträgers im Traggestell in den Figuren 3 bis 6 veranschaulicht.

Die Schneidmaschine weist einen Ständer 1, einen Hintertisch 2 zur Aufnahme des zu schneidenden Gutes sowie einen Vordertisch 3 zur Aufnahme des geschnittenen Gutes auf. Bei dem zu schneidenden Gut handelt es sich beispielsweise um einen großformatigen Stapel, der aus einer Vielzahl übereinanderliegender Papierbögen gebildet ist. Der Hintertisch 2 ist in seinem hinteren Bereich mittels Stützen 4 unterstützt. Im Ständer 1 sind oberhalb der Tische 2 und 3 ein Preßbalken 5 zum Fixieren des zu schneidenden Gutes vor dem Schnitt, sowie vor dem Preßbalken 5 ein Messer 6 zum Durchtrennen des Schneidgutes gelagert. Die Lagerung des Messers 6 erfolgt im Ständer 1 mittelbar, das heißt es ist das Messer 6 mit einem Messerträger 7 fest verschraubt, der verfahrbar im Ständer 1 gelagert ist. Die vertikal zur Auflagefläche 8 der Tische 2 und 3 verlaufende Schnittebene ist mittels der strichpunktierten Linie 9 veranschaulicht. Der Messerträger 7 ist im wesentlichen U-förmig ausgebildet, mit im wesentlichen vertikal orientierten Schenkeln 10 sowie einem zu verbindenden, im wesentlichen horizontal orientierten Steg 11. Wie der Darstellung der Figur 1 zu entnehmen ist, ist der Messerträger 7 mit seinen Schenkeln 10 bzw. einem Steg 11 in seiner angehobenen Position geringfügig aus der Vertikalen bzw. Horizontalen geneigt angeordnet, somit auch das Messer 6 mit seiner Schneidkante 12 geringfügig zur Horizontalen geneigt angeordnet, da das Messer 6 im Schwingschnitt bis zum Auftreffen auf eine in die Tischoberfläche 8 eingelassene horizontal angeordnete Schneidleiste 38 abgesenkt wird, wobei die Schneidkante 12 in dieser Position parallel zur Tischoberfläche 8 positioniert ist. Um diesen Schwingschnitt zu erzielen, ist der Messerträger 7 in unterschiedlich geneigt angeordneten Linearführungen in Richtung der beiden veranschaulichten Doppelpfeile hin und her verfahrbar, wobei der Messerträger 7 zusätzlich, relativ zu diesen Linearführungen 13, um Achsen 14 schwenkbar ist. Betätigt wird das Messer 6 bzw. der Messerträger 7 mittels eines am unteren, verlängerten Ende eines Schenkels 10 des Messerträgers 7 angreifenden Hydraulikzylinders 15, dessen Zylinderhülse 16 unten schwenkbar im Ständer 1 und dessen Kolbenstange 17 oben schwenkbar am genannten Schenkel 10 des Messerträgers 7 angreift. Die Schwenkachsen sind jeweils mit den Bezugsziffern 18 und 19 bezeichnet. Die Kraftrichtung des Hydraulikzylinders 15 ist im wesentlichen in Längsrichtung der dessen Angriffspunkt am Messerträger 7 zugeordneten Linearführung 13 orientiert.

Unterhalb des angehobenen Messers 6 ist im Ständer 1 eine Öffnung 20 zum Durchschieben des Schneidgutes vorgesehen. Oberhalb des Messerträgers 7 ist die Vorderfront des Ständers 1 mit einem Bedienfeld 21 versehen.

Der erfindungsgemäße Aufbau und die Wirkungsweise des im Ständer 1 gelagerten Messerträgers ist in den Figuren 3 bis 6, allerdings für den in der unteren Endlage befindlichen Messerträger bzw. das in der unteren Endlage befindliche Messer verdeutlicht:

Da die Lagerung des Messerträgers 7 in den beiden Linearführungen 13 identisch ist und sich die Positionen der Linearführungen 13 bezüglich des Ständers 1 nur hinsichtlich deren Neigung zur Vertikalen unterscheiden, um den Schwingschnitt zu bewerkstelligen, wird nachfolgend nur die Lagerung des, auf die Orientierung der Zeichnungen bezogen, links dargestellten Endes des Messerträgers 7 im Ständer 1 näher beschrieben. Entsprechendes gilt demzufolge auch für die Lagerung des rechten Endes des Messerträgers 7 im Ständer 1.

Entsprechend der Neigung des ziehenden Schwingschnittes des Messers 6 ist die Linearführung 13, bezogen auf deren Längsachse 22, unter einem definierten Winkel zur Horizontalen angeordnet, der vorzugsweise 40 bis 60°, insbesondere 50° beträgt.

Die Linearführung 13 weist ein äußeres Führungsschienenpaar 25 auf, das durch die parallel zueinander angeordneten Führungsschienen 23 und 24 gebildet ist, sowie einen zwischen diesen angeordneten und durch diese zwangsgeführten Führungswagen 26 auf. Die Länge des Führungswagens 26 ist, wie der Darstellung der Figur 3 zu entnehmen ist, geringfügig länger als die halbe Länge des äußeren Schienenpaares 25. Die Führungsschienen 23 und 24 des Schienenpaares 25 sind als sogenannte M-Führungsschienen ausgebildet, das heißt sie weisen einen im wesentlichen M-förmigen Querschnitt auf. Die hierdurch gebildeten V-förmigen Lagerflächen dieser Führungsschienen 23 bzw. 24 sind mit der Bezugsziffer 27 bezeichnet. Mittels diverser Schrauben 28 sind die Führungsschienen 23 und 24 mit dem Ständer 1 verbunden. Der Führungswagen 26 weist auf seiner den Führungsschienen 23 und 24 zugewandten Seiten V-förmig angeordnete Lagerflächen 29 auf, wobei der zwischen diesen gebildete Winkel mit dem Winkel der Lagerflächen 27 der M-Führungsschienen 23 bzw. 24 übereinstimmt. Der Führungswagen 26 ist insofern als Doppel-V-Schiene ausgebildet. Der Führungswagen 26 ist in Abstand zum Führungsschienenpaar 25 angeordnet, wobei der jeweils zwischen dem Führungswagen 26 und der Führungsschiene 23 bzw. 24 gebildete Raum der Aufnahme eines V-förmig angeordneten, zwangsgeführten Nadelrollen-Flachkäfigs 30 dient. Die Zwangsführung des jeweiligen Nadelrollen-Flachkäfigs 30 relativ zum Führungswagen 26 und zugeordneten Führungsschiene 23 bzw. 24 kann auf unterschiedliche Art und Weise bewerkstelligt werden und ist deshalb in den Figuren nicht näher veranschaulicht. Konkret kann die erfindungsgemäße Lagerung des Führungswagens in dem Führungsschienenpaar 25 gemäß der vorliegenden Erfindung durch eine Flach-Käfigführung unter Verwendung von HYDRL/EGIS M- und V-Führungsschienen mit integrierter Zahnstange zur Zwangsführung eines ein Ritzel aufweisenden Winkel-Nadelrollen-Flachkäfigs gemäß dem Katalog der HYDRL AG /INA LINERTZ-Technik OHG, Sachnummer 005-276-373/FRF-D-D-049915, Seiten 62 bis 64, verwirklicht sein. Die Länge des Nadelrollen-Flachkäfigs 30 ist so bemessen, dass beim Verfahren des Führungswagens 26 aus der in Figur 3 veranschaulichten unteren Endstellung in die in dieser Figur gleichfalls veranschaulichte, mit strichpunktierten Linien wiedergegebene, obere Endstellung eine präzise spielfreie Führung des Führungswagens 26 in den Führungsschienen 23 und 24 gewährleistet ist.

Wie insbesondere der Darstellung der Figur 6 zu entnehmen ist, sind das Schienenpaar 25 und der Führungswagen 26 und insbesondere deren V-förmige Lagerflächen 27 und 29 symmetrisch ausgebildet, wobei diese Bauteile derart bezüglich des Ständers 1 montiert sind, daß die Symmetrieachse im wesentlichen mit der Schnittebene 9 zusammenfällt. Auch der resultierende Kraftangriffspunkt 31 des Lagers für den Messerträger 7 im Führungswagen 26 fällt im wesentlichen mit der Schnittebene 9 zusammen. Gelagert ist der Messerträger 7 in der jeweiligen Linearführung 13 mittels eines Gewindebolzens 32, der zwei in eine Bohrung 45 des Führungswagens 26 eingesetzte Radial-Axial-Lager 33 durchsetzt. Die beiden Lager sind als Nadellager ausgebildet, wobei deren stirnseitige Ringschultern 34 zwischen dem Führungswagen 26 und einer am Messerträger 7 anliegenden Unterlegscheibe 35 bzw. dem Führungswagen 26 und einem Kopfabschnitt 36 des Gewindebolzens 32 fixiert sind. Eingeschraubt wird der Gewindebolzen 32 somit von dem rückwärtigen Bereich des Ständers 1 in eine Gewindebohrung 37 des Messerträgers 7. Um den Gewindebolzen 32 einschrauben zu können, ist der Ständer 1 beispielsweise mit einer Bohrung zum Einführen eines Schraubwerkzeugs versehen.

Figur 7 zeigt eine gegenüber der Ausführungsform nach Figur 6 geringfügig modifizierte Gestaltung der Lagerung des jeweiligen Gewindebolzens 32 im Messerträger 7. Zum Verstellen der Position des Messers 6 bzw. des Messerträgers 7 relativ zum Ständer 1, um die Position der Schneidkante des Messers 6 im unteren Totpunkt bezüglich der Schneidleiste 38 zu justieren, ist zumindest einer der beiden Gewindebolzen 32 nicht unmittelbar in den Messerträger 7, sondern in eine Exzenteraufnahme 39 eingeschraubt, die exzentrisch zur Mittellängsachse 40 des Gewindebolzens 32 in einer eine Schulter aufweisenden, bezüglich der Achse 41 rotationssymmetrischen Ausnehmung im Messerträger 7 gelagert ist. Diese Exzenteraufnahme 39 ist relativ zum Messerträger 7 schwenkbar und in der justierten Position die Exzenteraufhahme 39 und der Messerträger 7 im Bereich der strichlierten Linien durch nicht veranschaulichte Mittel verbindbar.

Die Figuren 8 bis 11 zeigen gegenüber den Ausführungsformen nach den Figuren 6 und 7 modifizierte Gestaltungen der Schneidmaschine in einer entsprechenden Schnittdarstellung. Bei diesen Figuren wurde allerdings darauf verzichtet, den Messerträger 7 mit einzuzeichnen, insofern wird auf die Darstellung insbesondere der Figur 7 verwiesen. Bei den Ausführungen nach den Figuren 8 bis 11 erfolgt die Befestigung des Messerträgers 7 nicht, wie zur Figur 6 dargestellt, mittels einer Sacklochgewindebohrung 37, in die der Gewindebolzen 32 eingeschraubt wird. Stattdessen ist der Messerträger 7 mit einer Durchgangsbohrung versehen, die der Gewindebolzen 32 durchsetzt. Auf dessen Gewindeabschnitt 42 wird eine Mutter 43 geschraubt, vergleichbar der Exzenteraufnahme 39, wobei diese Mutter 43 den Messerträger 7 gegen die Unterlegscheibe 35 verspannt. Anhand der Figuren 8 bis 11 sollen andere Ausgestaltungen der Linearführungen 13 veranschaulicht werden. Diese Modifizierungen zeigen statt einer Führung des Führungswagens 32 in den Führungsschienen 23 und 24 mittels eines zwischen diesen zwangsgeführten Käfigs 30 eine Führung mittels einer Rollenumlaufführung, die allgemein mit der Bezugsziffer 44 bezeichnet ist. Bei der Ausführungsform nach Figur 2 sind zwei äußere Führungsschienen 23 und 24 vorgesehen, die zwischen sich den Führungswagen 26 aufnehmen. Die Führungsschienen 23 und 24 bilden separate Bauteile, die mit dem Ständer 1 verschraubt sind. Bei der Ausführungsform nach der Figur 9 bilden die beiden Führungsschienen 23 und 24 eine Baueinheit 46 mit U-förmigem Querschnitt, die im Bereich ihres die beiden Schenkel verbindenden Steges 47 mit dem Ständer 1 verschraubt sind. Die Schrauben 28 durchsetzen die beiden Schenkel der Baueinheit 46, in die die Führungsschienen 23 und 24 integriert sind. Auch bei dieser Ausführungsform ist der Führungswagen 26 innerhalb des zwischen den beiden Führungsschienen 23 und 24 gebildeten Raumes angeordnet. Bei der Ausführungsform nach der Figur 10 sind zwar die Führungsschienen 23 und 24 entsprechend denjenigen gemäß der Figur 8 ausgebildet, allerdings ist der Führungswagen 26 so gestaltet, dass er plattenförmig ausgebildet ist und hierbei die Führungsschienen 23 und 24 in den Führungswagen 26 eingebettet sind. Die Rollenumlaufführungen 44 sind, bezogen auf die jeweilige Führungsschiene 23 bzw. 24 somit beidseitig der Führungsschiene 23 bzw. 24 angeordnet. Die Ausführungsform nach der Figur 11 unterscheidet sich von derjenigen nach der Figur 10 dadurch, dass die Lagerung des Führungswagens 26 nur im Bereich einer Führungsschiene, vorliegend der Führungsschiene 23 erfolgt. Die Führungsschiene 24 und der Plattenbereich des Führungswagens 26 im Bereich dieser Führungsschiene entfällt somit.

## Patentansprüche

1. Vorrichtung zum Schneiden von blattförmigem Gut, insbesondere in Form von Stapeln, mit einem Traggestell (1), einem zwangsgeführten und bei gleichzeitiger seitlicher Bewegung auf- und abwärtsbewegbaren Messer (6), zwei in unterschiedlichen Winkeln schräg angeordneten, wälzgelagerten Linearführungen (13) für einen das Messer (6) aufnehmenden Messerträger (7) und Antriebsmitteln (15) zum Bewegen des Messerträgers (7), wobei die jeweilige Linearführung (13) mindestens eine mit dem Traggestell (1) verbundene Führungsschiene (23) und einen zwangsgeführten Führungswagen (26) aufweist, **dadurch gekennzeichnet, dass** der Messerträger (7) im Bereich der jeweiligen Linearführung (13) mit einem Lagerelement (32) versehen ist, das schwenkbar in einer Bohrung (45) des Führungswagens (26) gelagert ist, wobei der resultierende Kraftangriffspunkt (31) des Lagerelements (32) zumindest annähernd mit der Schnittebene (9) zusammenfällt.

2. Vorrichtung nach Anspruch 1, **dadurch gekennzeichnet, dass** das Lagerelement (32) als Bolzen oder Zapfen ausgebildet ist.

3. Vorrichtung nach Anspruch 1 oder 2, **dadurch gekennzeichnet, dass** die jeweilige Linearführung (13) zwei mit dem Traggestell (1) verbundene Führungsschienen (23, 24) aufweist, zwischen denen der Führungswagen (26) angeordnet ist.

4. Vorrichtung nach Anspruch 3, **dadurch gekennzeichnet, dass** die Führungsschienen (23, 24) eine Baueinheit (46) bilden, die insbesondere U-förmigen Querschnitt aufweist.

5. Vorrichtung nach einem der Ansprüche 1 bis 4, **dadurch gekennzeichnet, dass** das Lagerelement (32) fest mit dem Messerträger (7) verbunden ist, insbesondere der Bolzen (32) mit dem Messerträger (7) verschraubt ist.

6. Vorrichtung nach einem der Ansprüche 1 bis 5, **dadurch gekennzeichnet, dass** die Lagerung des Lagerelementes (32) im Führungswagen (26) und die Lagerung des Führungswagens (26) in der jeweiligen Führungsschiene (23 bzw. 24) im wesentlichen in einer Ebene (9), insbesondere im Bereich der Schnittebene (9), erfolgt.

7. Vorrichtung nach einem der Ansprüche 1 bis 6, **dadurch gekennzeichnet, dass** die Lagerung des Lagerelements (32) im Führungswagen (26) wälzgelagert erfolgt.

8. Vorrichtung nach einem der Ansprüche 1 bis 7, **dadurch gekennzeichnet, dass** die jeweilige Führungsschiene (23 bzw. 24) einen im wesentlichen M- oder V-förmigen Querschnitt und der der jeweiligen Führungsschiene (23 bzw. 24) zugewandte Abschnitt des Führungswagens (26) einen im wesentlichen V-förmigen Querschnitt aufweist.

9. Vorrichtung nach einem der Ansprüche 1 bis 8, **dadurch gekennzeichnet, dass** die Lagerung des Führungswagens (26) in der jeweiligen Führungsschiene (23 bzw. 24) mittels eines zwischen diesen zwangsgeführten Käfigs (30) erfolgt.

10. Vorrichtung nach einem der Ansprüche 1 bis 8, **dadurch gekennzeichnet, dass** die Lagerung des Führungswagens (26) in der jeweiligen Führungsschiene (23 bzw. 24) mittels einer Umlaufführung, insbesondere einer Rollenumlaufführung (44) erfolgt.

11. Vorrichtung nach einem der Ansprüche 1 bis 10, **dadurch gekennzeichnet, dass** ein Exzenter (39) zum Verstellen des Lagerelementes (32) relativ zum Messerträger (7) vorgesehen ist.

## Claims

1. Device for cutting sheet material, particularly in the form of stacks, with a supporting structure (1), a guided knife (6) which can be moved upwards and downwards at the same time as moving sideways, two linear guides (13) on roller bearings arranged diagonally at various angles for a knife carrier (7) taking up the knife (6) and driving means (15) to move the knife carrier (7), in which the relevant linear guide (13) has at least one guide rail (23) connected to the supporting structure (1) and a guided guide carriage (26), **characterised by** the fact that in the area of the relevant linear guide (13) the knife carrier (7) has a bearing element (32) which is pivotally resting in a hole (45) of the guide carriage (26), in which the resulting point of application of force (31) of the bearing element (32) coincides at least approximately with the cutting plane (9).

2. Device according to claim 1, **characterised by** the fact that the bearing element (32) is made as a pin or peg.

3. Device according to claims 1 or 2, **characterised by** the fact that the relevant linear guide (13) has two guide rails (23, 24) connected to the supporting structure (1), between which the guide carriage (26) is arranged.

4. Device according to claim 3, **characterised by** the fact that the guide rails (23, 24) form an assembly (46), which has a U-shaped cross section in particular.

5. Device according to one of claims 1 to 4, **characterised by** the fact that the bearing element (32) is connected firmly with the knife carrier (7), the pin is screwed to the knife carrier (7) in particular.

6. Device according to one of claims 1 to 5, **characterised by** the fact that the suspension of the bearing element (32) in the guide carriage (26) and the suspension of the guide carriage (26) in the relevant guide rail (23 or 24) is essentially on one plane (9), particularly in the area of the cutting plane (9).

7. Device according to one of claims 1 to 6, **characterised by** the fact that the suspension of the bearing element (32) in the guide carriage (26) is on roller bearings.

8. Device according to one of claims 1 to 7, **characterised by** the fact that the relevant guide rail (23 or 24) has an essentially M- or V-shaped cross section and the section of the guide carriage (26) facing the relevant guide rail (23 or 24) has an essentially V-shaped cross section.

9. Device according to one of claims 1 to 8, **characterised by** the fact that the suspension of the guide carriage (26) in the relevant guide rail (23 or 24) is by means of a cage (30) guided between these.

10. Device according to one of claims 1 to 8, **characterised by** the fact that the suspension of the guide carriage (26) in the relevant guide rail (23 or 24) is by means of a recirculating guidance system, particularly a rolling recirculating guidance system (44).

11. Device according to one of claims 1 to 10, **characterised by** the fact that there is an eccentric (39) for displacing the bearing element (32) in relation to the knife carrier (7).

## Revendications

1. Dispositif pour la découpe d'un matériau en forme de feuilles, en particulier en forme de piles, comportant un châssis support (1), un couteau (6) guidé de force et mobile de haut en bas lors d'un mouvement latéral simultané, deux glissières linéaires (13), disposées de façon inclinée selon des angles différents et logées sur roulement à billes, pour un porte-couteau (7) recevant le couteau (6), ainsi que des moyens d'entraînement (15) pour le déplacement du porte-couteau (7), la glissière linéaire (13) respective présentant au moins un rail de guidage (23) relié au châssis support (1) et un chariot de guidage (26) guidé de force,
**caractérisé en ce que**
le porte-couteau (7) est pourvu, dans la zone de la glissière linéaire (13) respective, d'un élément de palier (32) logé de façon pivotante dans un perçage (45) du chariot de guidage (26), le point de prise de force (31) de l'élément de palier (32) résultant coincidant au moins approximativement avec le plan de coupe (9).

2. Dispositif selon la revendication 1,
**caractérisé en ce que**
l'élément de palier (32) est en forme de boulon ou de tenon.

3. Dispositif selon la revendication 1 ou 2,
**caractérisé en ce que**
la glissière linéaire respective (13) présente deux rails de guidage (23, 24) reliés au châssis support (1), entre lesquels est disposé le chariot de guidage (26).

4. Dispositif selon la revendication 3,
**caractérisé en ce que**
les rails de guidage (23, 24) forment une unité de construction (46), qui présente notamment une section transversale en forme de U.

5. Dispositif selon l'une des revendications 1 à 4,
**caractérisé en ce que**
l'élément de palier (32) est relié fixement au porte-couteau (7), notamment le boulon (32) est vissé au porte-couteau (7).

6. Dispositif selon l'une des revendications 1 à 5,
**caractérisé en ce que**
le logement de l'élément de palier (32) dans le chariot de guidage (26) et le logement du chariot de guidage (26) dans le rail de guidage (23 ou 24) respectif s'effectuent pour l'essentiel dans un plan (9), notamment dans la zone du plan de coupe (9).

7. Dispositif selon l'une des revendications 1 à 6,
**caractérisé en ce que**
le logement de l'élément de palier (32) dans le chariot de guidage (26) s'effectue sur roulement à billes.

8. Dispositif selon l'une des revendications 1 à 7,
**caractérisé en ce que**
le rail de guidage (23 ou 24) respectif présente une section transversale pour l'essentiel en forme de M ou en forme de V, et la partie du chariot de guidage (26) tournée vers le rail de guidage (23 ou 24) respectif présente pour l'essentiel une forme de V.

9. Dispositif selon l'une des revendications 1 à 8,
**caractérisé en ce que**
le logement du chariot de guidage (26) dans le rail de guidage (23 ou 24) respectif s'effectue au moyen d'une cage de roulement (30) guidée de force entre ces deux éléments.

10. Dispositif selon l'une des revendications 1 à 8,
**caractérisé en ce que**
le logement du chariot de guidage (26) dans le rail de guidage (23 ou 24) respectif s'effectue au moyen d'une glissière de roulement, notamment une glissière à galets (44).

11. Dispositif selon l'une des revendications 1 à 10,
**caractérisé en ce qu'**
il est prévu un excentrique (39) permettant de régler l'élément de palier (32) par rapport au porte-couteau (7).
